# EUROPÄISCHE PATENTSCHRIFT

(11) **EP 3 685 417 B1**
(45) Veröffentlichungstag und Bekanntmachung des Hinweises auf die Patenterteilung: **08.09.2021**
(21) Anmeldenummer: 19805215.1
(22) Anmeldetag: 13.11.2019
(51) Int. Cl.: H01H 37/76

(54) **THERMISCH AUSLÖSBARE ANZEIGE- ODER SCHALTEINRICHTUNG**
THERMALLY TRIGGERABLE INDICATING OR SWITCHING DEVICE
DISPOSITIF D'INDICATION OU DE COMMUTATION POUVANT ÊTRE DÉCLENCHÉ THERMIQUEMENT

(30) Priorität: 12.12.2018 DE 102018131975
(43) Veröffentlichungstag der Anmeldung: 29.07.2020
(73) Patentinhaber: DEHN SE + Co KG, 92318 Neumarkt / Opf. (DE)
(72) Erfinder: HIERL, Stephan, 92318 Neumarkt (DE)
(74) Vertreter: Prinz & Partner mbB
(86) Internationale Anmeldenummer: PCT/EP2019/081159
(87) Internationale Veröffentlichungsnummer: WO 2020/120057

(56) Entgegenhaltungen:
- DE-A1- 2 220 264
- DE-B3-102017 105 436
- LU-B1- 93 090

## Beschreibung

Die Erfindung geht aus von einer thermisch auslösbaren Anzeige- oder Schalteinrichtung mit einem beweglichen, mechanisch vorspannbaren Schieber, welcher unmittelbar oder mittelbar die Anzeige- oder Schalteinrichtung auslöst oder betätigt sowie mit einem unter Wärmeeinwirkung seinen Aggregatzustand ändernden Formteil, wobei das Formteil im Funktionszustand den beweglichen Schieber blockierend anordenbar ist, gemäß Oberbegriff des Anspruches 1.

Aus der DE 10 2017 105 436 B3 ist eine thermisch auslösbare, mechanische Schalteinrichtung vorbekannt. Diese besteht aus einem wärmeempfindlichen Mittel sowie einem mechanischen Kraftspeicher, wobei das wärmeempfindliche Mittel als Schmelzformteil ausgebildet ist. Das Schmelzformteil blockiert den Bewegungsweg eines als Stößel realisierten Schaltstückes oder gibt diesen Bewegungsweg frei. Der Stößel steht vom mechanischen Kraftspeicher unter Vorspannung. Weiterhin ist ein Gehäuse vorhanden, das die vorgenannten Mittel aufnimmt. Der Stößel ist im Inneren des Gehäuses gelagert und durch eine stirnseitige Öffnung verschieblich. Der Stößel stützt sich unter Vorspannung gegen das Schmelzformteil ab, wobei das Schmelzformteil eine der stirnseitigen Öffnung gegenüberliegende zweite Öffnung verdeckend angeordnet ist. Mit dem Erreichen der Schmelztemperatur des Schmelzformteiles wird selbiges durch den Stößel verdrängt und der Stößel in eine geänderte Lageposition verbracht. Hierdurch ist eine Anzeige- oder Schalteinrichtung unmittelbar oder mittelbar auslösbar.

Bei dem Überspannungsableiter mit mindestens einem Ableitelement, beispielsweise einem Varistor, sowie einer Abtrennvorrichtung gemäß DE 10 2006 037 551 B4 soll das mindestens eine Ableitelement ein- oder allpolig vom Netz getrennt werden.

Die Abtrennvorrichtung umfasst eine Lötstelle, welche in den elektrischen Anschlusspfad innerhalb des Ableiters eingebunden ist. Die Lötstelle ist über einen beweglichen Leiterabschnitt oder eine beweglich leitende Brücke mit dem Ableitelement einerseits und der Leiterabschnitt oder die Brücke andererseits mit einem elektrischen Außenanschluss des Ableiters verbunden. Weiterhin ist eine Vorspannkraft erzeugende Feder vorhanden, wobei der diesbezügliche Kraftvektor mittelbar oder unmittelbar auf den Leiterabschnitt oder die Brücke in Abtrennrichtung wirkt.

Ein thermisch auslösbares Sperrelement blockiert den beweglichen Leiterabschnitt oder die bewegliche leitende Brücke hinsichtlich des Vorspannkraftvektors, so dass die Lötstelle der Abtrennvorrichtung keiner permanenten kraftseitigen Belastung ausgesetzt ist.

Mit der Lösung nach DE 10 2006 037 551 B4 kann also verhindert werden, dass das thermisch aktivierbare Element, zum Beispiel ausgebildet als Lötperle, über die gesamte Einsatzdauer, beginnend mit der Herstellung eines entsprechenden Produktes einer mechanischen Belastung unterliegt. Allerdings ist die vorgestellte Lösung konstruktiv sehr aufwändig und mithin kostenintensiv.

Aus der LU 93090 B1 ist eine Abtrennvorrichtung bekannt, die wenigstens zwei zu überwachende elektronische Bauelemente umfasst, die mittels einer thermisch erweichbaren Fixierung an einem Träger befestigt sind. Jedem Bauelement ist ein Kraftspeicher zugeordnet, beispielsweise eine Feder, welche das zugehörige Bauelement im Wesentlichen parallel zum Träger verschiebt, wenn die thermisch erweichbare Fixierung erweicht. Die Abtrennvorrichtung umfasst ferner ein mechanisch verschiebbares Anzeigemittel, welches anzeigt, wenn ein oder mehrere der Bauelemente abgetrennt sind.

Die DE 22 20 264 A1 beschreibt eine Überhitzungsschutz- oder Anzeigevorrichtung, umfassend einen Schalter und ein bei höherer Temperatur schmelzendem Halteelement. Ferner ist ein Schaltkörper vorgesehen, der mittels einer Feder mit dem Schalter in Eingriff gebracht wird, wenn das Halteelement schmilzt.

Aus dem Vorgenannten ist es Aufgabe der Erfindung, eine thermisch auslösbare Anzeige- oder Schalteinrichtung mit einem beweglichen, mechanisch vorgespannten Schieber sowie mit einem unter Wärmeeinwirkung seinen Aggregatzustand ändernden Formteil anzugeben, welche in einfacher Weise und kostengünstig herstellbar ist, und die Möglichkeit besteht, dass ein Aktivieren der Einrichtung nachträglich, das heißt unabhängig vom eigentlichen Montage- und Herstellungsprozess, erfolgen kann. Es soll demnach die Möglichkeit bestehen, die thermische Auslösefunktion erst dann in Bereitschaft zu bringen, wenn ein Einsatz des hiermit ausgerüsteten Bauteiles oder Bauelementes vorgesehen oder erfolgt ist.

Ziel der Erfindung ist es also, ein quasi Freischalten der Anzeige- oder Schaltvorrichtung durch den Kunden zu gestatten, wobei hierdurch gleichzeitig vermieden wird, dass das eingesetzte Formteil einer im Vorfeld entstehenden unnötigen Belastung ausgesetzt ist.

Die Lösung der Aufgabe der Erfindung erfolgt mit der Merkmalskombination nach Anspruch 1 sowie mit einer Überspannungsableiteranordnung nach Anspruch 8.

Es wird demnach von einer thermisch auslösbaren Anzeige- oder Schalteinrichtung ausgegangen, welche einen beweglichen, mechanisch vorgespannten Schieber umfasst.

Der Schieber kann unmittelbar oder mittelbar die Anzeige- oder Schalteinrichtung auslösen oder betätigen.

Dabei kann der Schieber selbst als isolierender Trennschieber zwischen zwei Kontakten befindlich sein und diese entweder unterbrechen oder schließen. Der Schieber kann aber auch einen an sich bekannten Mikrotaster oder dergleichen betätigen.

Die Anzeigeeinrichtung kann in Form einer Anzeigefläche gestaltet werden, die sich unterhalb eines Anzeigefensters befindet und auf einen optischen Farbwechsel zurückgreift. Selbstverständlich sind hier fachgemäße Abwandlungen der Anzeige- und/oder Schalteinrichtung denkbar, ohne den Grundgedanken der Erfindung zu verlassen.

Weiterhin ist ein, unter Wärmeeinwirkung seinen Aggregatzustand änderndes Formteil vorhanden. Das Formteil kann beispielsweise eine Pille oder ein ähnliches Element aus einem Lot, einem Wachs oder einem thermoplastischen Kunststoffmaterial sein.

Das Formteil ist im Funktionszustand so angeordnet, dass es den beweglichen Schieber blockiert.

Erfindungsgemäß ist im Ausgangszustand, das heißt herstellungsseitig, das Formteil lose in einem Aufnahmeraum befindlich.

Zum Überführen des Formteiles in den Funktionszustand wird der Schieber in eine Position bewegt, derart, dass sich ein Spaltraum zwischen dem Schieber und einem Schieberanschlag öffnet.

Hier kann es sich um einen Spaltraum zwischen dem Schieber und einem Träger, zum Beispiel einer Grundplatte der entsprechenden Einrichtung, handeln.

Unterstützt durch einen mit dem Schieber in Verbindung stehenden elastischen oder nachgiebigen Arm gelangt nun das Formteil in den Spaltraum hinein. Durch die Bewegung des Schiebers in die Lage zur Bildung des Spaltraumes wird gleichzeitig der Schieber vorgespannt. Dies kann mit einer Federanordnung realisiert werden.

Nachdem das Formteil in den Spaltraum überführt wurde und der Schieber der Vorspannung unterliegt, gelangt der Schieber mit seinem zum Spaltraum weisenden Ende in Kontakt mit dem Formteil und fixiert dieses. Der elastische bzw. nachgiebige Arm sichert nun das Formteil im Spaltraum gegen Herausdrücken oder Herausfallen.

Kommt es nun zu einer Temperaturerhöhung im Bereich des Spaltraumes, das heißt in dem Raum, in dem sich das Formteil befindet, kann dieses mit Erreichen seiner Schmelztemperatur seinen Aggregatzustand ändern. Infolge wirkt die Vorspannkraft des Schiebers auf das Formteil. Der nun nicht mehr starre Anschlag verlängert den Bewegungsweg des Schiebers, so dass sich der Spaltraum nach und nach weiter verkleinert, und zwar unter Verdrängung des Formteilmaterials in einen bestehenden Freiraum.

Die Folge ist, dass nun die entsprechende Anzeige- oder Schalteinrichtung ausgelöst wird.

Zur Unterstützung der Bewegung des Lotformteiles zum Zweck der Aktivierung der Anzeige- oder Schalteinrichtung weist der Arm eine Gleitschrägfläche auf. Diese Gleitschrägfläche ist besonders dann von Vorteil, wenn das Formteil die Form einer Scheibe, einer Pille oder Kugel aufweist. Auf jeden Fall ist hierbei sichergestellt, dass mit dem Aktivieren der Einrichtung das Formteil sicher in den Spaltraum überführbar ist und auch dort verbleibt, und zwar unabhängig von mechanischen Erschütterungen und dergleichen Belastungen.

In Ausgestaltung der Erfindung kann dem Arm benachbart mindestens ein Führungselement ausgebildet werden, um die Bewegung des Formteils in den Spaltraum hinein zu sichern und zu unterstützen.

In Weiterbildung der Erfindung weist der Schieber einen Fortsatz auf, welcher in eine Anzeigefläche übergeht oder eine solche Anzeigefläche umfasst.

Der Fortsatz kann darüber hinaus gleichzeitig zur Schalterbetätigung genutzt werden.

Bei Erwärmung des Formteiles, beispielsweise bedingt durch Verlustwärme benachbarter elektronischer Bauteile, schmilzt das Formteil bzw. ändert dieses seinen Aggregatszustand.

Hierdurch verengt sich der Spaltraum, und zwar unterstützt durch den vorgespannten Schieber mit der Folge einer Veränderung der Lage bzw. des Zustandes der Anzeige- oder Schalteinrichtung.

Mit dem Schmelzen des Formteiles und der Lageveränderung des Schiebers kann ein erster Schalter geschlossen und ein zweiter Schalter geöffnet werden. Selbstverständlich kann dieses umgekehrt realisiert werden, indem ein erster Schalter geöffnet und ein zweiter Schalter geschlossen wird. Auch die Ausbildung eines Schalters als Wechsler ist möglich.

Die erfindungsgemäße Lehre gestattet ein Aktivieren der Anzeige- und Schalteinrichtung individuell und zeitversetzt, das heißt erst im Einsatzfall, wodurch eine unnötige mechanische Belastung des Formteiles unabhängig von irgendwelchen Lagerzeiten verhinderbar ist.

Erfindungsgemäß ist weiterhin eine Überspannungsableiteranordnung mit mindestens einem Überspannungsschutzelement, welches im Überlastungsfall einer Erwärmung unterliegt, umfassend die vorgenannte thermisch auslösbare Anzeige- oder Schalteinrichtung mit den oben geschilderten Merkmalen.

Die Erfindung soll nachstehend anhand eines Ausführungsbeispieles sowie unter Zuhilfenahme von Figuren näher erläutert werden.

Hierbei zeigen:
Figur 1 eine vereinfachte Darstellung der erfindungsgemäßen Einrichtung im Ausgangszustand nach Montage mit lose eingelegtem Formteil und noch nicht gespannter Feder;
Figur 2 eine Darstellung ähnlich derjenigen nach Figur 1, jedoch mit angedeutetem Bewegungsvorgang zum Aktivieren der Einrichtung, wobei das Formteil in Richtung Spaltraum bewegt und gleichzeitig die Feder gespannt wird;
Figur 3 eine Darstellung ähnlich derjenigen nach den Figuren 1 und 2, jedoch mit dem Formteil in seiner Endposition, das heißt im Spaltraum befindlich, gespannter Feder bzw. aktiviertem Schalter; und
Figur 4 eine Darstellung ähnlich derjenigen nach Figur 3, jedoch im Zustand der ausgelösten Anzeige- und Schalteinrichtung durch Wärmeeinwirkung, welche das Formteil in seinem Aggregatzustand ändert, wobei der Schieber aufgrund der Federvorspannung unter Endspannung der Feder das Formteil verdrängt hat mit dem Ergebnis eines geänderten Anzeigezustandes sowie einem geänderten Zustand der symbolisch dargestellten Schalter.

Die erfindungsgemäße, im nachfolgenden Ausführungsbeispiel näher dargestellte thermisch auslösbare Anzeige- oder Schalteinrichtung geht von einem Träger 1 aus, welcher ein Anschlags- und Führungselement 2 für einen beweglichen Schieber 3 aufweist.

Der Schieber 3 besitzt einen Fortsatz 4, der in eine Anzeigefläche 5 übergeht.

Ein Ende des Fortsatzes 4 ist darüber hinaus in der Lage, einen ersten Schalter 6 und einen zweiten Schalter 7 zu betätigen, das heißt zu öffnen oder zu schließen, was symbolisch durch die Einwirkung von Betätigungselementen 8 und 9 für die Schalter 6 und 7 illustriert ist.

Ein mindestens teilweise nachgiebiger oder elastischer, abgewinkelter Arm 10, der mit dem Schieber 3 bzw. dem Fortsatz 4 verbunden ist, grenzt in Verbindung mit einem Schenkelabschnitt des Schiebers 3 einen Aufnahmeraum 11 für ein Formteil 12, beispielsweise ein Lotformteil, ab. Das Formteil 12 kann von oben in den Aufnahmeraum 11 eingelegt werden. Weiterhin ist ein Führungselement 13 innerhalb des Aufnahmeraumes 11 angeordnet. Der Schieber 3 kann unter Nutzung einer Feder 14 vorgespannt werden. Die Feder 14 ist beim gezeigten Ausführungsbeispiel innerhalb eines Hohlraumes des Schiebers 3 befindlich. Selbstverständlich sind hier auch alternative Möglichkeiten der Anordnung der Feder 14 bezogen auf den Schieber 3 möglich.

Zum Aktivieren der erfindungsgemäßen Einrichtung wird gemäß Figur 2 der Schieber 3, zum Beispiel mit Hilfe einer Krafteinwirkung am Fortsatz 4, in Richtung X1 bewegt.

Hierbei gelangt das Lotformteil 12 unter Wirkung des jetzt leicht nachgebenden Armes 10 sowie unterstützt durch das Führungselement 13 in den durch die Schieberbewegung entstehenden Spaltraum 15, symbolisiert durch die Pfeildarstellung in Richtung Y1. Bei dieser Bewegung des Schiebers in Richtung X1 erfolgt auch gleichzeitig ein Spannen der Feder 14.

Durch die Veränderung der Lage des Schiebers verändert sich auch die Position des Fortsatzes 4 und diejenige der Anzeigefläche 5 einschließlich der Elemente 8 und 9 der Schalter 6 und 7, was ebenfalls aus der Darstellung nach Figur 2 nachvollziehbar ist.

Gemäß Figur 3 befindet sich nun das Formteil 12 vollständig im Spaltraum 15. Der Schieber 3 liegt mit seiner diesbezüglichen Stirnfläche am Formteil 12 an. Eine Bewegung des Formteiles 12 in Richtung Y2, das heißt aus dem Spaltraum 15 hinaus, wird durch die Position des Armes 10 verhindert.

Nach entsprechender Wärmeeinwirkung auf das Formteil 12, das heißt mit Erreichen zum Beispiel der Schmelztemperatur eines Lotes, aus dem das Formteil hergestellt ist, verändert dieses einen Aggregatzustand. Dies wird unterstützt durch das quasi stempelartige Einwirken des Schiebers 3 nebst Kraft durch die Feder 14.

Die Folge der Bewegung des Schiebers in Richtung X2 ist wiederum eine Veränderung der Lage der Anzeigefläche 5 sowie eine Änderung des Funktionszustandes von erstem Schalter 6 bzw. zweitem Schalter 7.

Die Zuführung der notwendigen thermischen Energie zur Verformung des Formteiles 12 kann über das Element 2 erfolgen, wobei in diesem Falle das Element 2 insbesondere aus einem Material gefertigt ist, welches eine Wärmesenke bildet.

## Patentansprüche

1. Thermisch auslösbare Anzeige- oder Schalteinrichtung mit einem beweglichen, mechanisch vorgespannten Schieber (3), welcher unmittelbar oder mittelbar die Anzeige- oder Schalteinrichtung (5, 6, 7) auslöst oder betätigt sowie mit einem unter Wärmeeinwirkung seinen Aggregatzustand ändernden Formteil (12), wobei das Formteil (12) im Funktionszustand den beweglichen Schieber (3) blockierend anordenbar ist,
**dadurch gekennzeichnet, dass**
im Ausgangszustand das Formteil (12) lose in einem Aufnahmeraum (11) befindlich ist, wobei zum Überführen des Formteiles (12) in den Funktionszustand der Schieber (3) in eine Position bewegt wird, derart, dass sich ein Spaltraum (15) zwischen Schieber (3) und Schieberanschlag (2) öffnet,
wobei, unterstützt durch einen mit dem Schieber (3) in Verbindung stehenden, elastischen oder nachgiebigen Arm (10) das Formteil in den Spaltraum (15) gelangt sowie der Schieber (3) vorgespannt ist und hierbei der elastische oder nachgiebige Arm (10) das Formteil (12) im Spaltraum (15) sichert.

2. Thermisch auslösbare Anzeige- oder Schalteinrichtung nach Anspruch 1, **dadurch gekennzeichnet, dass** zur Unterstützung der Bewegung des Formteiles (12) zum Zweck der Aktivierung der Anzeige- oder Schalteinrichtung (5, 6, 7) der Arm (10) eine Gleitschrägfläche (100) besitzt.

3. Thermisch auslösbare Anzeige- oder Schalteinrichtung nach Anspruch 1 oder 2, **dadurch gekennzeichnet, dass** dem Arm (10) benachbart mindestens ein Führungselement (13) ausgebildet ist, um die Bewegung des Formteiles (12) in den Spaltraum (15) hinein zu sichern.

4. Thermisch auslösbare Anzeige- oder Schalteinrichtung nach einem der vorangegangenen Ansprüche, **dadurch gekennzeichnet, dass** der Schieber (3) einen Fortsatz (4) aufweist, welcher eine Anzeigefläche und/oder eine Schalterbetätigung besitzt.

5. Thermisch auslösbare Anzeige- oder Schalteinrichtung nach einem der vorangegangenen Ansprüche, **dadurch gekennzeichnet, dass** bei Erwärmung des Formteiles (12), beispielsweise bedingt durch Verlustwärme benachbarter elektronischer Bauteile, das Formteil (12) schmilzt, wodurch, unterstützt durch den vorgespannten Schieber (3) sich der Spaltraum (15) verengt, mit der Folge einer Veränderung der Lage bzw. des Zustandes der Anzeige- oder Schalteinrichtung (5, 6, 7).

6. Thermisch auslösbare Anzeige- oder Schalteinrichtung nach Anspruch 5, **dadurch gekennzeichnet, dass** mit dem Schmelzen des Formteiles (12) und der Lageveränderung des Schiebers (3) ein erster Schalter (6) schließt und ein zweiter Schalter (7) öffnet oder umgekehrt.

7. Thermisch auslösbare Anzeige- oder Schalteinrichtung nach einem der vorangegangenen Ansprüche, **dadurch gekennzeichnet, dass** das Aktivieren der Anzeige- oder Schalteinrichtung (5, 6, 7) individuell und zeitversetzt, das heißt erst im Einsatzfall erfolgt.

8. Überspannungsableiteranordnung mit mindestens einem Überspannungsschutzelement, welches im Überlastungsfall einer Erwärmung unterliegt, umfassend eine thermisch auslösbare Anzeige- oder Schalteinrichtung (5, 6, 7) nach einem der vorangegangenen Ansprüche.

## Claims

1. A thermally triggerable indicating or switching device comprising a movable, mechanically preloaded slide (3) which directly or indirectly triggers or actuates the indicating or switching device (5, 6, 7), and comprising a preformed part (12) which changes its state of aggregation under the effect of heat, the preformed part (12), in the functional state, being adapted to be arranged so as to block the movable slide (3),
**characterized in that**
in the initial state, the preformed part (12) is loosely located in a receiving space (11), the slide (3) being moved to a position for transferring the preformed part (12) to the functional state such that a gap space (15) opens between the slide (3) and a slide stop (2),
wherein, supported by an elastic or flexible arm (10) connected to the slide (3), the preformed part enters the gap space (15) and the slide (3) is preloaded, and the elastic or flexible arm (10) thus secures the preformed part (12) in the gap space (15).

2. The thermally triggerable indicating or switching device according to claim 1, **characterized in that** the arm (10) has an inclined sliding face (100) for supporting the movement of the preformed part (12) to activate the indicating or switching device (5, 6, 7).

3. The thermally triggerable indicating or switching device according to claim 1 or 2, **characterized in that** at least one guiding element (13) is formed adjacent to the arm (10) to ensure the movement of the preformed part (12) into the gap space (15).

4. The thermally triggerable indicating or switching device according to any of the preceding claims, **characterized in that** the slide (3) includes a projection (4) which has an indicating area and/or a switch actuating member.

5. The thermally triggerable indicating or switching device according to any of the preceding claims, **characterized in that** the preformed part (12) melts when the preformed part (12) is heated, for example due to heat loss of adjacent electronic components, as a result of which the gap space (15) narrows supported by the preloaded slide (3), which leads to a change in the position or state of the indicating or switching device (5, 6, 7).

6. The thermally triggerable indicating or switching device according to claim 5, **characterized in that** with the melting of the preformed part (12) and the change in position of the slide (3), a first switch (6) closes and a second switch (7) opens, or vice versa.

7. The thermally triggerable indicating or switching device according to any of the preceding claims, **characterized in that** the activation of the indicating or switching device (5, 6, 7) is carried out individually and in a deferred manner, i.e. only in the case of use.

8. A surge arrester arrangement comprising at least one surge protection element which is subject to heating in case of overstress, comprising a thermally triggerable indicating or switching device (5, 6, 7) according to any of the preceding claims.

## Revendications

1. Moyen d'affichage ou de commutation thermiquement déclenchable, comprenant une vanne (3) mobile et mécaniquement précontrainte qui déclenche ou actionne directement ou indirectement le moyen d'affichage ou de commutation (5, 6, 7), et comprenant une pièce moulée (12) changeant son état d'agrégation sous l'effet de chaleur, la pièce moulée (12) étant apte à être agencée de manière à bloquer la vanne mobile (3) à l'état fonctionnel,
**caractérisé en ce que**
à l'état initial, la pièce moulée (12) est logée de manière lâche dans un espace de logement (11), la vanne (3), pour transférer la pièce moulée (12) dans l'état fonctionnel, étant déplacée dans une position de telle sorte qu'un espace d'écartement (15) s'ouvre entre la vanne (3) et la butée de vanne (2),
la pièce moulée, assistée par un bras (10) élastique ou flexible relié à la vanne (3), parvenant dans l'espace d'écartement (15), et la vanne (3) étant précontrainte et le bras (10) élastique ou flexible bloquant ainsi la pièce moulée (12) dans l'espace d'écartement (15).

2. Moyen d'affichage ou de commutation thermiquement déclenchable selon la revendication 1, **caractérisé en ce que** le bras (10) présente une surface inclinée de coulissement (100) pour soutenir le mouvement de la pièce moulée (12) dans le but d'activer le moyen d'affichage ou de commutation (5, 6, 7).

3. Moyen d'affichage ou de commutation thermiquement déclenchable selon la revendication 1 ou 2, **caractérisé en ce qu'**au moins un élément de guidage (13) est réalisé adjacent au bras (10) pour assurer le mouvement de la pièce moulée (12) dans l'espace d'écartement (15).

4. Moyen d'affichage ou de commutation thermiquement déclenchable selon l'une des revendications précédentes, **caractérisé en ce que** la vanne (3) présente un prolongement (4) qui présente une surface d'affichage et/ou un actionnement de commutateur.

5. Moyen d'affichage ou de commutation thermiquement déclenchabe selon l'une des revendications précédentes, **caractérisé en ce que** lors du réchauffement de la pièce moulée (12), par exemple dû à la chaleur dissipée de composants électroniques adjacents, la pièce moulée (12) fond, grâce à quoi, assisté par la vanne précontrainte (3), l'espace d'écartement (15) se rétrécit, ce qui mène à un changement de la position ou de l'état du moyen d'affichage ou de commutation (5, 6, 7).

6. Moyen d'affichage ou de commutation thermiquement déclenchable selon la revendication 5, **caractérisé en ce qu'**avec la fusion de la pièce moulée (12) et le changement de position de la vanne (3), un premier commutateur (6) est fermé et un deuxième commutateur (7) est ouvert, ou vice versa.

7. Moyen d'affichage ou de commutation thermiquement déclenchable selon l'une des revendications précédentes, **caractérisé en ce que** l'activation du moyen d'affichage ou de commutation (5, 6, 7) est effectué individuellement et de manière différée, c'est-à-dire uniquement en cas d'application.

8. Agencement de parasurtenseur comprenant au moins un élément de protection contre les surtensions qui est soumis à un réchauffement dans un cas de surcharge, comprenant un moyen d'affichage ou de commutation (5, 6, 7) thermiquement déclenchable selon l'une des revendications précédentes.
